# FASCICULE DE BREVET EUROPEEN

(11) **EP 0 869 871 B1**
(45) Date de publication et mention de la délivrance du brevet: **10.04.2002**
(21) Numéro de dépôt: 96937363.8
(22) Date de dépôt: 30.10.1996
(51) Int. Cl.: B42F 21/00

(54) **ELEMENTS DE CLASSEMENT TELS QUE DOSSIER SUSPENDU OU CARTON DE RANGEMENT, AINSI QU'UNE MACHINE POUR LA REALISATION DE TELS ELEMENTS DE CLASSEMENT**
SORTIERELEMENTE WIE HÄNGEORDNER ODER ARCHIVBOXEN SOWIE EINE MASCHINE ZU DEREN HERSTELLUNG
FILING ELEMENTS SUCH AS A HANGING FOLDER OR STORAGE BOX, AND MACHINE FOR MAKING SAME

(30) Priorité: 30.10.1995 FR 9512805
(43) Date de publication de la demande: 14.10.1998
(73) Titulaire: Mercier, Roland, 75008 Paris (FR)
(72) Inventeur: Mercier, Roland, 75008 Paris (FR)
(74) Mandataire: Breese, Pierre
(86) Numéro de dépôt international: FR9601702
(87) Numéro de publication internationale: WO9716319

(56) Documents cités:
- FR-A- 1 324 328
- GB-A- 389 529
- GB-A- 1 444 348
- US-A- 4 050 719

## Description

La présente invention concerne des éléments de classement tels que dossier suspendu ou carton de rangement, ainsi qu'une machine pour la réalisation de tels éléments de classement.

On connaît dans l'état de la technique des éléments de classement formés par des dossiers suspendus ou des cartons de rangement d'archives. De tels dossiers présentent habituellement des zones d'identification permettant de retrouver le dossier. La zone d'identification peut être réalisée par une partie protubérante sur laquelle sont apposées des inscriptions, par un onglet d'identification, ou encore par des languettes saillantes dans lesquelles peuvent être glissées des bandelettes d'identification.

On connaît également, notamment du brevet américain US 4 050 719 des éléments de classement comportant une zone de marquage recevant des informations alphanumériques doublées par un marquage coloré.

Tous ces éléments de classement présentent l'inconvénient d'imposer un ordre de rangement immuable. Un élément de classement qui n'est pas rangé à sa place habituelle sera très difficile à retrouver.

L'objet de la présente invention est de remédier à cet inconvénient en proposant des éléments de classement permettant de les ranger dans un ordre quelconque, et de les retrouver ensuite avec une grande facilité. Ceci permet de réduire considérablement le temps de reclassement de dossiers, et permet également d'optimiser l'espace disponible pour le classement en évitant la réservation de place libre pour des dossiers d'une catégorie.

A cet effet, l'invention concerne plus particulièrement un élément de classement et une bande signalétique conformes à la revendication 1.

L'élément de classement et la bande signalétique présentent au moins une série d'emplacements identifiés chacun par un marquage alphanumérique permanent, au moins un des emplacements de ladite série comportant en outre un marquage d'identification coloré spécifique à l'élément de classement. Le marquage alphanumérique constitue le repérage de la position de l'emplacement susceptible de recevoir un marquage coloré spécifique à un dossier particulier. Le marquage alphanumérique est identique et invariable pour tous les dossiers. Un emplacement donné d'un dossier porte toujours le même marquage alphanumérique.

L'identification d'un dossier particulier s'effectue par la référence alphanumérique de l'emplacement portant le marquage coloré, et par la nature de ce marquage coloré. Par référence alphanumérique, on entendra un chiffre, une lettre, un idéogramme, ou une série de tels signes.

La référence alphanumérique désignera la position à laquelle il conviendra de retrouver le marquage coloré. Par marquage coloré, on entendra un marquage plein ou formé par des motifs géométriques distinctifs tels que des hachures, stries, croix, dièses, astérisques, etc.

Les éléments de classement selon l'invention permettent un grand nombre de combinaisons avec un nombre réduit de codes, faciles à mémoriser.

Avantageusement, chacun des éléments est identifié par un marquage dudit emplacement de ladite série formé par un binôme ou par un trinôme coloré.

Un élément pourra par exemple comporter 10 emplacements référencés A à J, le marquage coloré étant choisi parmi 6 couleurs primaires, 6 couleurs striées, et 6 couleurs pointillées. Ceci autorise 2160 combinaisons possibles, avec seulement trois éléments à mémoriser, du type "B rouge vert".

La référence "B" indiquera qu'il s'agit du deuxième emplacement à partir du haut, et en parcourant du regard la ligne au niveau de ces emplacements, il sera facile de repérer la combinaison de couleurs "rouge vert", quelque soit la position du dossier en question de la série de dossiers.

Selon un mode de réalisation particulier, la bande signalétique présente une série principale d'emplacements identifiés par un premier type de marquage alphanumérique, et au moins une série secondaire d'emplacements identifiés par des seconds types de marquage alphanumérique.

Ce mode de réalisation permet d'identifier les dossiers par un code principal et un ou plusieurs codes secondaires, correspondant par exemple à la zone d'archivage ou à l'année de création du dossier. Le code secondaire peut être placé en avant ou en arrière du code principal.

Selon un mode de réalisation préféré, les emplacements de repérage présentent une forme rectangulaire et comportent en leur centre une référence alphanumérique, le marquage coloré remplissant la surface de l'une desdites formes rectangulaires à l'exclusion de la partie portant la référence alphanumérique.

Avantageusement, les emplacements de repérage présentent une forme rectangulaire et comportent en leur centre une référence alphanumérique, le marquage coloré étant formé de deux parties remplissant chacune la moitié de la surface de l'une desdites formes rectangulaires à l'exclusion de la partie portant la référence alphanumérique.

Selon une autre variante, la bande signalétique pourra comporter en outre deux zones s'étendant pour la première depuis le début de la série principale d'emplacements jusqu'au milieu de l'emplacement portant la première partie du binôme de marquage coloré, et s'étendant pour la deuxième depuis le milieu de l'emplacement portant la deuxième partie du binôme de marquage coloré jusqu'à la fin de la série principale d'emplacements, le comportement optique de ces deux zones étant corrélé respectivement à la première et à la deuxième partie du binôme de marquage coloré, le rapport des longueurs de la première et de la deuxième zone permettant de déduire l'emplacement portant le marquage coloré. Le binôme coloré peut être visible ou non.

Selon une variante de réalisation particulière, l'élément de classement est constitué par une enveloppe à soufflet s'ouvrant latéralement, l'une des faces de ladite enveloppe se prolongeant pour présenter la bande signalétique.

Cette variante est en particulier adaptée au classement de radiographies.

Selon un autre mode de réalisation, il est constitué par une enveloppe dont l'une des faces est prolongée pour présenter une sur épaisseur portant la bande signalétique. Cette sur épaisseur permet de voir le marquage coloré sous différents angles, notamment de face, même lorsque les dossiers sont rangés de manière serrée.

On entend par enveloppe tout élément permettant de ranger des feuilles ou des documents, par exemple des chemises.

Avantageusement, ladite sur épaisseur est formée par pliage d'une bande d'extrémité de l'enveloppe réalisant une partie de section polygonale, de préférence triangulaire. Le collage de la sur épaisseur peut être réalisé par un pelliculage assurant en outre une protection de la bande contre les salissures et dégradations.

Selon un mode de réalisation préféré, l'élément de classement selon l'invention présente une sur épaisseur formée par repliement d'une bande d'extrémité de l'enveloppe selon trois lignes prérainées parallèles, et par collage sur ladite partie repliée d'une bande signalétique.

L'invention concerne également une machine pour la fabrication d'éléments de classement comportant une dépileuse propre à recevoir une pile de flancs prérainés, une imprimante couleur propre à apposer un marquage coloré sur une bande signalétique, des moyens pour assurer le pliage de la partie latérale d'un flanc et des moyens pour coller la bande signalétique ainsi imprimée sur le flanc ainsi replié.

Selon une variante, l'impression d'informations textuelles sur l'une des faces du flanc est réalisée en cohérence avec le marquage coloré d'une bande signalétique destinée à être apposée sur ledit flanc.

Avantageusement, la machine selon l'invention comporte en outre des moyens pour imprimer des informations sur le flanc en concordance avec le marquage coloré de la bande signalétique. Le marquage coloré pourra être réalisé dans le spectre visible ou dans des bandes non visibles, par exemple détectables dans les bandes ultraviolet.

L'invention sera mieux comprise à la lecture de la description qui suit, faisant référence aux dessins annexés où :
- la figure 1 représente une vue de la bande signalétique d'un élément de classement selon l'invention ;
- la figure 2 représente une vue d'une variante de la bande signalétique d'un élément de classement selon l'invention ;
- la figure 3 représente une vue en coupe de l'élément de classement ;
- la figure 4 représente une vue en coupe d'une variante de l'élément de classement ;
- la figure 5 représente une vue schématique d'une installation pour la réalisation d'éléments selon l'invention.

La figure 1 représente un exemple de bande signalétique destinée au marquage d'un dossier suspendu, d'un classeur, ou de tout élément de classement équivalent ou de dossiers posés verticalement ou horizontalement ou latéralement sur une tablette. La bande comporte trois zones invariables (1, 2, 3) formant chacune une série d'emplacement. La zone médiane (2) constitue la série de marquage principale. Elle est divisée en sept emplacements (4 à 10) comportant chacun un marquage numérique "1", "2", "3", "4", "5", "6", et "7". Ce marquage est identique pour tous les dossiers d'un système de classement.

Parmi ces emplacements (4 à 10), l'un seulement comporte un marquage coloré. Dans l'exemple illustré en figure 1, l'emplacement (7) avec le marquage numérique "4" porte une marque colorée en deux parties formant un binôme. La marque colorée est formée de marquages d'identification (11 et 12). Ces marquages d'identification sont par exemple "ROUGE" pour le marquage d'identification (11) et "VERT" pour le marquage d'identification (12).

Ce marquage est mémorisé sous la forme "4RV" pour rappeler que l'emplacement portant la référence "4" porte une marque rouge et une marque verte. Cette forme mnémotechnique est rappelée en bas du document dans un emplacement (13). Le marquage coloré peut être préimprimé dans le cadre d'un lot de dossiers tous différents, ou être imprimé au moment de la préparation du dossier.

A titre d'exemple, les marquages colorés sont choisis parmi les couleurs suivantes :
Rouge, Jaune, vert, marron, cyan, Lilas, Bleu, Orange, Noir, Gris, Blanc (chacune de ces couleurs étant mémorisée par une première lettre chaque fois différente)
ou parmi des couleurs striées, pointées, formées de signes géométriques distinctifs.

L'utilisation du système est la suivante : au moment de l'ouverture du dossier de Monsieur MARTIN Jean,
on prend un dossier vierge, précodé 4RV,
on inscrit MARTIN Jean sur le dossier, et on enregistre ce nom ainsi que ce code dans un répertoire manuel ou informatique.

Le dossier peut ensuite être rangé n'importe où dans le meuble de classement. Il est facile de le retrouver en regardant à la hauteur de la ligne "4" et en repérant la combinaison de couleurs "ROUGE VERT". Dans un logiciel associé, il est possible de mémoriser ce marquage par des zones de couleurs et des références alphanumériques apparaissant sur un écran de visualisation couleur permettant l'utilisation dans n'importe quelle langue.

Le marquage par binômes colorés peut également être réalisé sur des zones secondaires permettant de procéder à des référencements en fonction de critères supplémentaires, par exemple la zone de classement, ou tout autre critère.

La figure 2 représente une variante de réalisation dans laquelle la bande comporte un deuxième mode de marquage. Ce deuxième mode de marquage est un marquage non visible dans le spectre visible, par exemple un marquage infrarouge ou photoluminescent, excitable par un rayonnement ultra-violet. Le marquage est constitué par deux zones (40, 41) s'étendant pour la première depuis le début de la série principale d'emplacements jusqu'au milieu de l'emplacement (7) portant la première partie du binôme de marquage coloré, et s'étendant pour la deuxième depuis le milieu de l'emplacemest (7) portant la deuxième partie du binôme de marquage coloré jusqu'à la fin de la série principale d'emplacements. Le comportement optique de ces deux zones est corrélé respectivement à la première et à la deuxième partie du binôme de marquage coloré. Le rapport de longueur de la première (40) et de la deuxième zone (41) permet de déduire l'emplacement portant le marquage coloré. Ce mode de réalisation facilite l'identification automatique des dossiers.

La figure 3 représente un mode de réalisation avantageux d'un dossier selon l'invention.

L'élément de classement est constitué par une chemise réalisée en carton bristol (nom commercial) de 400 gr. par exemple, replié pour former une chemise. La chemise est prérainée selon une pluralité de lignes (14 à 18) pour permettre l'adaptation de la chemise à différentes épaisseurs de documents à classer.

Le rabat recto (19) de la chemise peut porter des informations préimprimées, par exemple les rubriques usuelles suivies de cases pour la personnalisation du dossier.

Le rabat verso (20) de la chemise se prolonge par une sur épaisseur (21) sur laquelle est apposée la bande signalétique. Cette sur épaisseur améliore la visibilité des bandes signalétiques lorsque les dossiers sont rangés dans un meuble de classement, de manière serrée.

La sur épaisseur est formée par repliement de la bande latérale du rabat verso (20) selon plusieurs lignes prérainées (23, 24, 25) parallèles entre-elles. Dans l'exemple décrit, la sur épaisseur (21) présente une section triangulaire. Elle est formée par une première bande (26) s'étendant sensiblement perpendiculairement au rabat verso (20), puis par une bande intermédiaire (27) s'étendant jusqu'à la surface intérieure du rabat verso (20), puis par une petite bande (28) s'étendant parallèlement à la surface intérieure du rabat verso (20). Cette dernière bande (28) n'est pas indispensable. Cette dernière bande (28), lorsqu'elle existe, peut être collée sur la face intérieure du rabat verso (20).

Dans l'exemple de réalisation représenté en figure 3, la bande signalétique (22) déborde de la sur épaisseur (21) et est collée sur la face intérieure du rabat verso (20), sur les bandes (26 à 28) formant la sur épaisseur, et sur la face extérieure du rabat verso (20). La bande signalétique assure ainsi la rigidification et le maintien en volume de la sur épaisseur (21).

Dans l'exemple de réalisation représenté en figure 4, la bande signalétique est formée sur une sur épaisseur (21). Cette bande est pré-imprimée pour porter d'une part les marquages alphanumériques, et d'autre part le marquage coloré de personnalisation du dossier. La bande est fixée sur le dossier par une bande adhésive transparente (34) recouvrant la bande signalétique et débordant de la sur épaisseur (21) sur les faces intérieure et extérieure du rabat. Cette bande adhésive transparente assure à la fois la protection de la bande signalétique et le maintien de la sur épaisseur formée par pliage du bord de l'un des rabats. A titre de variante, le marquage alphanumérique est formé directement sur le dossier, sur la partie repliée formant la sur épaisseur (21). Le marquage coloré est réalisé par des éléments colorés superposés aux emplacements de repérage et fixés à l'aide de la bande adhésive.

La figure 5 représente un schéma de principe d'une installation de fabrication d'éléments de classement selon l'invention.

Elle comporte un ordinateur (30) comportant un programme de gestion des dossiers, par exemple une base de données permettant l'enregistrement des informations relatives à un dossier et la combinaison alphanumérique et couleurs correspondante, ainsi que la recherche multicritère.

Des moyens de saisie (31) usuels permettent de saisir ces informations lors de l'ouverture d'un nouveau dossier.

Les flancs pour la réalisation des chemises sont stockés dans une dépileuse (32) alimentant un poste d'impression (35). Ce poste d'impression permet en premier lieu une personnalisation classique, par l'impression d'informations textuelles telles que le nom d'une personne, un titre, une date d'ouverture du dossier, etc.

Ce poste d'impression peut également être utilisé pour le marquage alphanumérique dans la bande signalétique. Cette solution permet d'employer des flancs vierges de toute inscription.

Pour ces deux premières impressions, une tête d'impression noir et blanc est suffisante.

Ce poste d'impression peut en troisième lieu être employé pour l'apposition du marquage du code couleur. Dans ce cas, il est nécessaire de disposer d'une tête d'impression couleur.

Selon une autre variante, l'impression du code couleur est réalisée par un deuxième poste d'impression (37) recevant une bande provenant d'un poste d'alimentation (36), par exemple un dérouleur d'une bande de papier.

Cette bande ainsi préparée vient alors alimenter un poste d'encollage (38) assurant la mise en forme de la sur épaisseur (21) par pliage le long des lignes prérainées, et le collage de la bande signalétique préimprimée sur la sur épaisseur ainsi formée. Le dossier passe ensuite dans un poste (39) de vernissage ou de pelliculage venant traiter la bande signalétique.

L'invention est décrite dans ce qui précède à titre d'exemple non limitatif. L'homme du métier sera à même de réaliser différentes variantes sans pour autant sortir du cadre de l'invention tel que défini dans les revendications.

## Revendications

1. Élément de classement tel que dossier suspendu ou carton de rangement pour l'introduction de documents et une bande signalétique présentant au moins une série (1 ,2, 3) d'emplacements (4 à 10) identifiés chacun par un marquage alphanumérique permanent et invariable pour l'ensemble des éléments d'un système classement, au moins un des emplacements d'au moins une série comportant en outre un marquage d'identification coloré (11, 12) **caractérisé en ce que** le choix des couleurs de marquage et de l'emplacement marqué dans chaque série est spécifique à l'élément de classement donné et indépendant de la localisation physique de l'élément de classement.

2. Élément de classement selon la revendication 1 **caractérisé en ce que** chacun des éléments est identifié par un marquage de l'un des emplacements de ladite série formé par un binôme (11, 12) ou un triplet coloré.

3. Élément de classement selon la revendication 1 ou 2 **caractérisé en ce que** la bande signalétique présente une série principale (2) d'emplacements identifiés par un premier type de marquage alphanumérique, et au moins une série secondaire (1, 3) d'emplacements identifiés par des seconds types de marquage alphanumérique.

4. Élément de classement selon l'une quelconque des revendications précédentes **caractérisé en ce que** les emplacements de repérage (4 à 10) présentent une forme rectangulaire et comportent en leur centre une référence alphanumérique, le marquage coloré remplissant la surface de l'une desdites formes rectangulaires, à l'exclusion de la partie portant la référence alphanumérique.

5. Élément de classement selon l'une quelconque des revendications 1 à 3 **caractérisé en ce que** les emplacements de repérage présentent une forme rectangulaire et comportent en leur centre une référence alphanumérique, le marquage coloré étant formé de deux parties remplissant chacune la moitié de la surface de l'une desdites formes rectangulaires à l'exclusion de la partie portant la référence alphanumérique.

6. Élément de classement selon l'une quelconque des revendications précédentes **caractérisé en ce qu'**il est constitué par une enveloppe s'ouvrant latéralement, l'une des faces de ladite enveloppe se prolongeant pour présenter la bande signalétique.

7. Élément de classement selon l'une quelconque des revendications précédentes **caractérisé en ce qu'**il est constitué par une enveloppe dont l'une des faces est prolongée pour présenter une sur épaisseur (21) portant la bande signalétique.

8. Élément de classement selon la revendication 7 **caractérisé en ce que** ladite sur épaisseur (21) est formée par pliage d'une bande d'extrémité de l'enveloppe réalisant une partie de section polygonale, de préférence triangulaire.

9. Élément de classement selon la revendication 7 ou la revendication 8 **caractérisé en ce qu'**il présente une sur épaisseur (21) formée par repliement d'une bande d'extrémité de l'enveloppe selon des lignes prérainées parallèles, et par collage sur ladite partie repliée d'une bande signalétique.

10. Élément de classement selon l'une quelconque des revendications 7 à 9 **caractérisé en ce qu'**il présente une sur épaisseur (21) formée par repliement d'une bande d'extrémité de l'enveloppe selon des lignes prérainées parallèles, et par collage sur ladite partie repliée d'une bande collante transparente.

11. Élément de classement selon l'une quelconque des revendications précédentes **caractérisé en ce que** la bande signalétique présente en outre deux zones (40, 41) s'étendant pour la première depuis le début de la série principale d'emplacements jusqu'au milieu de l'emplacement (7) portant la première partie du binôme de marquage coloré, et s'étendant pour la deuxième depuis le milieu de l'emplacement portant la deuxième partie du binôme de marquage coloré jusqu'à la fin de la série principale d'emplacements, le comportement optique de ces deux zones (40, 41) étant corrélé respectivement à la première et à la deuxième partie du binôme de marquage coloré, le rapport des longueurs de la première (40) et de la deuxième zone (41) permettant de déduire l'emplacement portant le binôme de marquage coloré.

12. Machine pour la fabrication d'éléments de classement selon l'une quelconque des revendications 1 à 11 **caractérisée en ce qu'**elle comporte une dépileuse propre à recevoir une pile de flancs prérainés, une imprimante couleur propre à apposer un marquage coloré, visible ou détectable dans une bande de longueur d'onde en-dehors du spectre visible, sur une bande signalétique, des moyens pour assurer le pliage d'une bande d'extrémité d'un flanc et des moyens pour former la bande signalétique sur le flanc ainsi replié.

13. Machine pour la fabrication d'éléments de classement selon la revendication 12 **caractérisée en ce qu'**elle comporte en outre des moyens pour imprimer des informations sur l'une des faces du flanc en concordance avec le marquage coloré de la bande signalétique.

## Patentansprüche

1. Ordnungselement, wie zum Beispiel ein Hängeordner oder eine Mappe zum Einordnen von Dokumenten, und ein Kennzeichnungsstreifen mit mindestens einer Reihe (1, 2, 3) von Kennzeichnungsstellen (4 bis 10), die mit einer permanenten und unveränderlichen Kennzeichnung für alle Elemente eines Ordnungssystems versehen sind, wobei mindestens eine der Stellen mindestens einer Reihe außerdem eine farbige Kennzeichnung (11, 12) aufweist, **dadurch gekennzeichnet, dass** die Wahl der Kennzeichnungsfarben und der gekennzeichneten Stelle innerhalb jeder Reihe für das jeweilige Ordnungselement spezifisch und unabhängig vom Standort des Ordnungselementes ist.

2. Ordnungselement nach Anspruch 1, **dadurch gekennzeichnet, dass** jedes Ordnungselement an einer der Stellen der genannten Reihe eine Kennzeichnung aufweist, die durch einen zweiteiligen oder dreiteiligen farbigen Bereich (11,12) gebildet wird.

3. Ordnungselement nach Anspruch 1 oder 2, **dadurch gekennzeichnet, dass** der Kennzeichnungsstreifen eine übergeordnete Reihe (2) von Stellen aufweist, die mit einem ersten alphanumerischen Kennzeichnungstyp klassifiziert werden und mindestens eine untergeordnete Reihe (1, 3) mit Stellen, die mit weiteren alphanumerischen Kennzeichnungstypen klassifiziert werden.

4. Ordnungselement nach einem der vorgenannten Ansprüche, **dadurch gekennzeichnet, dass** die Kennzeichnungsstellen (4 bis 10) eine rechteckige Form aufweisen und in ihrer Mitte eine alphanumerische Angabe (4 bis 10) enthalten, wobei die farbige Kennzeichnung die Fläche einer der genannten Rechtecke mit Ausnahme des Teils ausfüllt, das die alphanumerische Angabe enthält.

5. Ordnungselement nach einem der Ansprüche 1 bis 3, **dadurch gekennzeichnet, dass** die Kennzeichnungsstellen eine rechteckige Form aufweisen und in ihrer Mitte eine alphanumerische Angabe enthalten, wobei die farbige Kennzeichnung durch zwei Bereiche gebildet wird, welche die Fläche einer der genannten rechteckigen Formen mit Ausnahme des Bereichs, der die alphanumerische Angabe enthält, jeweils zur Hälfte ausfüllen.

6. Ordnungselement nach einem der vorgenannten Ansprüche, **dadurch gekennzeichnet, dass** es durch eine Tasche mit seitlicher Öffnung gebildet wird, wobei eine der Flächen der genannten Tasche eine Verlängerung zur Aufnahme des Kennzeichnungsstreifens aufweist.

7. Ordnungselement nach einem der vorgenannten Ansprüche, **dadurch gekennzeichnet, dass** es durch eine Tasche gebildet wird, deren Fläche an einer Seite eine Verlängerung aufweist, die eine Verdickung (21) für die Aufnahme des Kennzeichnungsstreifens bildet.

8. Ordnungselement nach Anspruch 7, **dadurch gekennzeichnet, dass** die genannte Verdickung (21) durch Zusammenfalten eines Streifens an einem Ende der Tasche gebildet wird, so dass ein Bestandteil mit einem mehreckigen, vorzugsweise dreieckigen, Querschnitt entsteht.

9. Ordnungselement nach Anspruch 7 oder 8, **dadurch gekennzeichnet, dass** es eine Verdickung (21) aufweist, die dadurch geformt wird, dass ein Streifen an einem Ende der Tasche entsprechend vorgefalzten, parallelen Linien zusammengefaltet wird und ein Kennzeichnungsstreifen auf den genannten gefalteten Bestandteil geklebt wird.

10. Ordnungselement nach einem der Ansprüche 7 bis 9, **dadurch gekennzeichnet, dass** es eine Verdickung (21) aufweist, die dadurch geformt wird, dass ein Streifen an einem Ende der Tasche entsprechend vorgefalzten, parallelen Linien zusammengefaltet wird und ein transparentes Klebeband auf den genannten gefalteten Bestandteil geklebt wird.

11. Ordnungselement nach einem der vorgenannten Ansprüche, **dadurch gekennzeichnet, dass** der Kennzeichnungsstreifen außerdem zwei Zonen (40, 41) aufweist, wobei die erste Zone vom Anfang der übergeordneten Reihe der Kennzeichnungsstellen bis zur Mitte der Kennzeichnungsstellen (7) reicht und den ersten Bereich der zweigeteilten farbigen Kennzeichnung enthält, und die zweite Zone von der Mitte der Kennzeichnungsstellen an bis zum Ende der übergeordneten Reihe der Kennzeichnungsstellen reicht und den zweiten Bereich der zweiteiligen farbigen Kennzeichnung enthält, und wobei diese beiden Zonen (40, 41) optisch jeweils dem ersten und dem zweiten Bereich der zweigeteilten farbigen Kennzeichnung zugeordnet sind, wobei sich die Stelle, an der die farbige Kennzeichnung zweigeteilt ist, durch das Längenverhältnis der ersten (40) und der zweiten (41) Zone ergibt.

12. Gerät zur Herstellung von Ordnungselementen nach einem der Ansprüche 1 bis 11, **dadurch gekennzeichnet, dass** es einen Entstapler für die Aufnahme eines Stapels aus vorgefalzten Seitenteilen umfasst, einen Farbdrucker zum Auftragen einer farbigen Kennzeichnung auf einen Kennzeichnungsstreifen, wobei die Kennzeichnung sichtbar ist oder außerhalb des sichtbaren Spektrums in einem Wellenband erkannt werden kann, Mittel zum Falten eines Streifens am Ende eines Seitenteils und Mittel zur Bildung des Kennzeichnungsstreifens auf dem zusammengefalteten Seitenteil.

13. Gerät zur Herstellung von Ordnungselementen nach Anspruch 12, **dadurch gekennzeichnet, dass** es außerdem Mittel zum Drucken von Angaben auf einer der Seitenteilflächen in Übereinstimmung mit der farbigen Kennzeichnung des Kennzeichnungsstreifens umfasst.

## Claims

1. A filing element, such as a hanging folder or storage box for inserting documents and a descriptive strip having at least one series (1, 2, 3) of positions (4 to 10), each identified by a permanent and invariable alphanumeric marking for all of the elements of a filing system, with at least one of the positions of at least one series further comprising a colored identification marking (11, 12), **characterized in that** the choice of marking colors and of the position marked within each series is specific for the given filing element and independent from the physical localization of the filing element.

2. The filing element according to claim 1, **characterized in that** each of the elements is identified by marking one of the positions of said series composed of a colored pair (11, 12) or triplet.

3. The filing element according to claim 1 or 2, **characterized in that** the descriptive strip has a primary series (2) of positions identified by a first type of alphanumeric marking, and at least one secondary series (1, 3) of positions identified by second types of alphanumeric marking.

4. The filing element according to any of the preceding claims, **characterized in that** the tagging positions (4 to 10) have a rectangular shape and comprise an alphanumeric reference in the center thereof, with the colored marking filling the surface of one of said rectangular shapes, excluding the part bearing the alphanumeric reference.

5. The filing element according to any of claims 1 to 3, **characterized in that** the tagging positions have a rectangular shape and comprise an alphanumeric reference in the center thereof, with the colored marking being composed of two parts each filling half of the surface of one of said rectangular shapes excluding the part bearing the alphanumeric reference.

6. The filing element according to any of the preceding claims, **characterized in that** it is composed of an envelop opening sideways, with one side of said envelop extending to display the descriptive strip.

7. The filing element according to any of the preceding claims, **characterized in that** it is composed of an envelop, one side of which is extended to display a reinforcement (21) bearing the descriptive strip.

8. The filing element according to claim 7, **characterized in that** said reinforcement (21) is formed by folding an end strip of the envelop making a part which has a polygonal, preferably triangular, cross-section.

9. The filing element according to claim 7 or claim 8, **characterized in that** it has a reinforcement (21) formed by folding an end strip of the envelop along parallel pregrooved lines, and bonding a descriptive strip on said folded part.

10. The filing element according to any of claims 7 to 9, **characterized in that** it has a reinforcement (21) formed by folding an end strip of the envelop along parallel pregrooved lines, and bonding a transparent adhesive strip on said folded part.

11. The filing element according to any of the preceding claims, **characterized in that** the descriptive strip further has two areas (40, 41), with the first one extending from the beginning of the primary series of positions to the middle of the position (7) bearing the first part of the colored marking pair, and the second one extending from the middle of the position bearing the send part of the colored marking pair to the end of the primary series of positions, with the optical behavior of these two areas (40, 41) respectively correlating with the first and second part of the colored marking pair, with the length ratio of the first (40) and the second area (41) enabling to derive the position bearing the colored marking pair.

12. A machine for producing filing elements according to any of claims 1 to 11, **characterized in that** it comprises a picker for receiving a stack of pregrooved sidewalls, a color printer for applying a colored, visible, or detectable marking in a wavelength band outside the visible spectrum, on a descriptive strip, means for folding an end strip of a sidewall, and means for forming the descriptive strip on the sidewall thus folded.

13. The machine for producing filing elements according to claim 12, **characterized in that** it further comprises means for printing data on one of the sides of the sidewall according to the colored marking of the descriptive strip.
